# EUROPÄISCHE PATENTSCHRIFT

(11) **EP 0 031 415 B1**
(45) Veröffentlichungstag und Bekanntmachung des Hinweises auf die Patenterteilung: **01.06.1983**
(21) Anmeldenummer: 80106619.2
(22) Anmeldetag: 29.10.1980
(51) Int. Cl.: F16C 33/78, B41F 31/14

(54) **Wellenabdichtung für Verreibwalzen in Farbwerken von Druckmaschinen**
Shaft seal for distributing rollers in inking systems of printing machines
Dispositif d'étanchéité d'arbre pour rouleaux distributeurs d'encrage pour machines à imprimer

(30) Priorität: 21.12.1979 DE 2951652
(43) Veröffentlichungstag der Anmeldung: 08.07.1981
(73) Patentinhaber: M.A.N.-ROLAND Druckmaschinen Aktiengesellschaft, 63012 Offenbach (DE)
(72) Erfinder: Despot, Janko, D-6050 Offenbach/Main (DE)

## Beschreibung

Wellenabdichtung an Zapfen von changierenden Verreibwalzen an Farbwerken, bei denen die Abdichtung gegen herausfließendes Öl mittels eines Radialdichtringes vorgenommen wird. Es ist allgemein bekannt, daß an rotierenden Wellen als Abdichtungen Radialdichtringe Verwendung finden. Diese Radialdichtringe sind mit einer Dichtlippe versehen, die auf der Wellenoberfläche anliegt. Mittels eines Spiralringes wird die Dichtlippe auf die Wellenoberfläche gezogen und eine Abdichtung erzielt. Die Dichtfähigkeit dieser Radialdichtringe hängt von der Umfangsgeschwindigkeit der Welle ab, wodurch diese Dichtringe für hohe Geschwindigkeiten nur bedingt tauglich sind. Kommt zusätzlich zur Rotation der Welle auch noch eine changierende Bewegung hinzu, so treten beim Abdichten erhebliche Schwierigkeiten auf, so daß nur noch bis ca. 4 m/sek. eine Dichtung zustande kommt. Es liegt daher der Erfindung die Aufgabe zugrunde, eine Wellenabdichtung für rotierende und changierende Wellen zu schaffen, mittels der trotz Changierbewegung eine absolute Abdichtung ermöglicht wird.

Diese Aufgabe wird gemäß dem kennzeichnenden Teil des ersten Anspruches gelöst.

Anhand eines Ausführungsbeispiels wird die Erfindung nachfolgend näher erläutert und an einer Skizze beschrieben.

Es zeigt :
Figur 1 einen Schnitt durch eine Wellenabdichtung mittels eines Radialabdichtringes.

Auf einem Bund 2 des Reiberzapfens 1 ist ein Kugellager 3 aufgeschoben, das sich einerseits an einem Sicherungsring 4 und andererseits an einem Stützring 5 abstützt. Das Kugellager 3 ist zur Reiberseite hin durch einen Fettdichtring .6 6 verschlossen. Das Kugellager 3 ist mit seinem Außenring in ein Führungsgehäuse 7 gepreßt, das mittels eines Keils 8 in einer Führungsleiste 9 in axialer Richtung geführt und gegen Verdrehen gesichert wird. In der dem Kugellager 3 gegenüberliegenden Seite des Führungsgehäuses 7 ist ein Radialdichtring 10 eingepreßt, dessen Dichtlippe 11 auf den eigentlichen Lagerzapfen 12 wirkt. Zusätzlich zum Radialdichtring 10 ist noch ein Ölrückhaftering 13 vorgesehen, der ebenfalls in das Führungsgehäuse 7 eingepreßt ist.

Die Funktion der Wellenabdichtung wird wie folgt beschrieben : Hinter dem Lager des Reibers ist zur Maschinenmitte hin gesehen ein Spritzring 14 angeordnet. Dieser Spritzring 14 rotiert nicht, so daß das vom Reiberzapfen bei der changierenden Reiberbewegung mitgeförderte Öl, das bei höheren Drehzahlen von der Welle abspritzt, von diesem Spritzring 14 aufgefangen wird. Die Bohrung 15 im Spritzring 14, durch die der Reiberzapfen 1 führt, ist im Durchmesser wenig größer als der Reiberzapfen. Das noch durch diesen Spalt dringende Öl gelangt bis zur Dichtlippe 11 des Radialdichtringes 10, der wie oben beschrieben mit dem Reiber verbunden ist. Dadurch, daß dieser Radialdichtring nicht rotiert, aber aufgrund der Konstruktion zusammen mit dem Reiber changiert, befindet sich die Dichtlippe immer an der gleichen Stelle am Reiberzapfen, so daß der Vorteil entsteht, daß die Dichtlippe nur in radialer Richtung und nicht in axialer Richtung abdichten muß. Hierdurch ist erreicht, daß mittels eines herkömmlichen Dichtungssystems eine Abdichtung des Reibers gegen Ölaustritt auch noch bei höheren Maschinendrehzahlen erzielt wird.

## Patentansprüche

1. Wellenabdichtung an Zapfen von changierenden Verreibwalzen an Farbwerken, bei denen die Abdichtung gegen herausfließendes Öl mittels eines Radialabdichtringes vorgenommen wird, dadurch gekennzeichnet, daß auf einem Bund (2) des Reiberzapfens (1) ein Wälzlager (3) vorgesehen ist, auf dem ein Führungsgehäuse (7) gelagert ist, das durch eine Führungsleiste (9) gegen Verdrehen gesichert und in axialer Richtung geführt ist, wobei der Radialdichtring (10) im Führungsgehäuse (7) angeordnet ist und damit einer Changierbewegung unterworfen ist, die der des Reiberzapfens (1) entspricht.

2. Vorrichtung nach Anspruch 1, dadurch gekennzeichnet, daß vor dem Radialdichtring (10) ein Ölrückhaltering (13) im Führungsgehäuse (7) angeordnet ist.

## Claims

1. Shaft seal on the journal of vibrating distributor rollers in ink units, in which oil is prevented from flowing out by a raial sealing ring, in which, an anti-friction bearing (3), on which a guide casing (7) prevented from rotating by a guide bar (9) and guided in the axial direction is mounted, is provided on a collar (2) of the distributor journal (1), the radial sealing ring (10) being installed in the guide casing (7), thus being subject to a vibrating movement corresponding to that of the distributor journal (1).

2. Arrangement according to claim 1, in which, an oil rataining ring (13), is provided in the guide casing (7) in front of the radial sealing ring (10).

## Revendications

1. Etanchéification des tourillons des rouleaux baladeurs des groupes d'encrage, sur lesquels l'étanchéification contre écoulement d'huile est exercée via une bague d'étanchéification radiale, caractérisé par le fait que sur l'épaulement (2) du tourillon du baladeur (1) est prévu un palier à roulement (3) sur lequel est logé un carter de guidage (7), lequel est bloqué contre voilage et guidé en sens axial par une sémelle de guidage ; ce en quoi, la bague d'étanchéification radiale (10) est placée dans le carter de guidage (10) et ainsi soumise à un mouvement de balade correspondant à celui du tourillon du baladeur (1).

2. Dispositif selon la revendication 1, caractérisé par le fait qu'une bague de retenue d'huile est installée devant la bague d'étanchéification radiale (10) dans le carter de guidage (13).
